# EUROPÄISCHE PATENTSCHRIFT

(11) **EP 0 864 188 B1**
(45) Veröffentlichungstag und Bekanntmachung des Hinweises auf die Patenterteilung: **24.05.2000**
(21) Anmeldenummer: 96941036.4
(22) Anmeldetag: 26.11.1996
(51) Int. Cl.: H01R 13/648

(54) **BANDKABEL MIT SCHIRMANSCHLUSS**
FLAT CABLE WITH SHIELD CONNECTION
CABLE PLAT AVEC CONNEXION DU BLINDAGE

(30) Priorität: 28.11.1995 DE 19544357
(43) Veröffentlichungstag der Anmeldung: 16.09.1998
(73) Patentinhaber: W.L. GORE & ASSOCIATES GmbH, 85640 Putzbrunn (DE)
(72) Erfinder: KARLSTRÖM, Anders, D-91710 Gunzenhausen (DE); WAGNER, Andrea, D-90455 Nürnberg (DE); MESCHWITZ, Thomas, D-90480 Nürnberg (DE)
(74) Vertreter: Klunker . Schmitt-Nilson . Hirsch
(86) Internationale Anmeldenummer: EP9605231
(87) Internationale Veröffentlichungsnummer: WO9720365

(56) Entgegenhaltungen:
- DE-A- 3 417 402
- US-A- 4 540 224
- US-A- 4 619 487

## Beschreibung

Die Erfindung betrifft ein Bandkabel mit einer Reihe nebeneinander in ein Isoliermaterial eingebetteter elektrischer Kabelleiter, mit einem elektrischen Kabelschirm und mit mindestens einem den Kabelschirm kontaktierenden Kontaktelement. Außerdem betrifft die Erfindung eine Bandkabel-Steckverbindungsanordnung für das Steckverbinden eines Bandkabels mit einem Gehäuse der Steckverbinderanordnung.

Ein herkömmliches Bandkabel 11 der genannten Art ist in Fig. 19 gezeigt und besitzt eine Reihe nebeneinander angeordneter Kabelleiter 13s und 13m, die in ein Isoliermaterial 15 eingebettet sind, auf dessen einer, in Fig. 19 oberer, Flachseite eine obere Schirmfolie 17 und auf dessen anderer Flachseite eine untere Schirmfolie 19 angeordnet sind. Die Kabelleiter 13s bilden Signalleiter und der Kabelleiter 13m dient als Masseleiter. Im Bereich des Masseleiters 13m ist das Isoliermaterial 15 so weit entfernt, daß ein Teil des Masseleiters 13m aus dem Isoliermaterial 15 herausragt. In diesem Bereich sind die beiden Schirmfolien 17 und 19 auf den Masseleiter 13m gebogen und dort elektrisch mit dem Masseleiter 13m verbunden. Bei dem Isoliermaterial kann es sich um zwei Folien handeln, zwischen denen sich die Kabelleiter befinden und die mittels eines Klebers miteinander und mit den Kabelleitern verklebt sind. Das Isoliermaterial 15 kann Polyester sein. Bei den Schirmfolien 17, 19 kann es sich um kupferbeschichtete Polyester-Folien handeln.

Dieser Bandkabelaufbau weist einige Probleme auf. Zum einen kann die elektrische Verbindung zwischen dem Masseleiter 13m und den Schirmfolien 17, 19 einen relativ hohen elektrischen Übergangswiderstand aufweisen, da diese Verbindung nur durch mechanischen Druck entsteht. Außerdem kann die Verbindung zwischen den Schirmfolien 17, 19 und einem dieses Bandkabel 11 aufnehmenden Steckverbindergehäuse nur mittels eines zusätzlichen Beidrahtes erfolgen. Das Anbringen eines solchen Beidrahtes macht eine automatisierte Massenherstellung eines derartigen Bandkabels und der Bandkabel-Steckverbindungsanordnung kompliziert und teuer. Der relativ hohe Übergangswiderstand zwischen Schirmfolien 17, 19 und Masseleiter 13m beinträchtigt die Qualität der Schirmdämpfung. Da die Schirmfolien 17, 19 in dem mit dem Masseleiter 13m verbundenen Bereich nicht durch Isoliermaterial 15 gestützt werden, sind sie dort mechanisch recht empfindlich. Die Schirmfolien können an dieser Stelle deformiert werden und das Einstecken des Bandkabels in einen Steckverbinder erschweren. Die Verwendung eines Beidrahtes erfordert Platz, der ohne das Erfordernis eines solchen Beidrahtes zur Signalleitung zur Verfügung stehen könnte.

Aus der US-A-4 540 224 ist ein Bandkabel mit einem metallischen Schirm, Ableitdrähten und einem Außenmantel bekannt. Dabei ist der Außenmantel an einer Schmalseite geöffnet, um einen federnden Erdungsclip zwischen den Kabelschirm und den Kabelmantel einschieben zu können. Auf diese Weise werden der Kabelschirm und mindestens ein Ableitdraht vom Erdungsclip kontaktiert. Bei einer Ausführungsform dieser Druckschrift ist der Kabelmantel an beiden Längsseiten geöffnet und wird von beiden Längsseiten her je ein Erdungsclip zwischen den Kabelmantel und den Kabelschirm geschoben. Der Erdungsclip ist im wesentlichen U-förmig und weist zwei sich gegenüberliegende Innenschenkel zur Kontaktierung des Kabelschirms und zwei sich gegenüberliegende, schräg nach außen abstehende Außenschenkel zur Kontaktierung eines das Bandkabel aufnehmenden Gehäuses auf. Die beiden Innenschenkel sind an sich gegenüberliegenden Stellen mit zueinander vorgewölbten Kontaktzonen versehen, die kontaktierend an der oberen bzw. unteren Flachseite des Kabelschirms angreifen, wenn der Erdungsclip zwischen den Kabelschirm und den Kabelmantel geschoben ist. Infolge der Federkraft des Erdungsclips und der vorgewölbten oder konvexen Kontaktierungszonen wird eine Quetsch-Klemmkontaktierung an der Stelle der Kontaktierungszonen bewirkt, welche einerseits ein zu leichtes Lösen des Erdungsclips von dem Bandkabel verhindert, andererseits aber zu einer Verformung des Bandkabelquerschnitts und damit zu einer unerwünschten Änderung der Kabelimpedanz führt.

Aus der US-A-4 619 487 ist ein Bandkabel mit in eine Kunststoffhülle eingebetteten Kabelleitern, einem darüber befindlichen metallischen Schirm und einem äußeren Kunststoffmantel bekannt. Der Kabelschirm ist mittels eines Federclips kontaktierbar, der mit einem vorderen Bereich zwischen den Kabelschirm und den Kabelmantel geschoben wird, wobei Anschläge die Einschiebtiefe begrenzen.

DE-A-3 417 402 zeigt ein Flachkabel mit einer Schirmfolie, die mittels eines Kontaktstreifens kontaktierbar ist, der an einem Rahmen mit einer Kontaktfederleiste mittels Klemmabschnitten anklemmbar ist.

Bei diesen bekannten Lösungen kann sich das Kontaktelement unbeabsichtigt vom Bandkabel lösen. Da es nur auf dem Kabelschirm aufliegt, ergibt sich kein inniger elektrischer Kontakt zwischen dem Kontaktelement und dem Kabelschirm und damit ein relativ hoher elektrischer Übergangswiderstand zwischen Kabelschirm und Kontaktelement. Durch das Aufspreizen des Kabelmantels beim Einschieben des Kontaktelementes oder wegen des notwendigen Offenliegens des Kabelschirms wird der Kabelschirm Umwelteinflüssen ausgesetzt, was zu einer Korrosion des Kabelschirms und der Kontaktierungsfläche des Kontaktelementes und insbesondere zu einer drastischen Verschlechterung des elektrischen Übergangswiderstandes zwischen dem Kontaktelement und dem Kabelschirm führen kann. Wenn sich der kontaktierende Bereich des Kontaktelements unterhalb des Kabelmantels befindet, ist eine Sichtprüfung der elektrischen Verbindung zwischen Kontaktelement und Kabelmantel nicht möglich. Wenn auf das Kontaktelement Zugkräfte einwirken, ist ein sicherer elektrischer Kontakt zwischen Kabelschirm und Kontaktelement nicht gewährleistet, da das Kontaktelement nicht von mechanischen Kräften entkoppelt ist.

Mit einem erfindungsgemäßen Bandkabel gemäß Anspruch 1 lassen sich solche Probleme überwinden.

Ein erfindungsgemäßes Bandkabel weist erhebliche Vorteile auf. Da das mindestens eine Kontaktelement auf der Außenseite des Bandkabels unlösbar befestigt ist, kann eine optische Sichtprüfung hinsichtlich der elektrischen Verbindung zwischen Kabelschirm und Kontaktelement vorgenommen werden. Die feste Verbindung zwischen der flachen, bandförmigen Auflagefläche des Kontaktelementes und dem Bandkabel führt dazu, daß das Kontaktelement unverlierbar am Bandkabel gehalten wird, was bei der Handhabung und Montage des Bandkabels beim Verbinden mit einem Bandkabelverbinder von hohem produktionstechnischem Vorteil ist. Die feste Verbindung zwischen Bandkabel und Kontaktelement stellt außerdem eine permanent gute elektrische Kontaktierung des Kabelschirms durch das Kontaktelement sicher.

Eine erfindungsgemäße Bandkabel-Steckverbindungsanordnung für das Steckverbinden eines solchen Bandkabels, wie sie in Anspruch 22 angegeben ist, besitzt ein Gehäuse, an dem mindestens eine Kontaktfeder mit einer Kontaktierungszone zum elektrischen Kontaktieren des mindestens einen an dem Bandkabel gehaltenen Kontaktelementes angeordnet ist. Über die Kontaktfeder wird eine elektrische Verbindung zwischen dem mit dem Kontaktelement verbundenen Kabelschirm und einem Schirmpotentialleiter, insbesondere Massepotentialleiter, eines Gegensteckverbinders oder einer Leiterplatte hergestellt. Dabei kann die Kontaktfeder an der sich am Längsseitenrand des Bandkabels befindenden Längsseitenrandseite des Kontaktelementes angreifen oder eine Hauptfläche des Kontaktelementes kontaktieren.

Bringt man ein erfindungsgemäßes Bandkabel in einem EMV-Gehäuse (einem gegen elektromagnetische Störstrahlung abschirmenden Gehäuse) unter, kann man dieses aus zwei Gehäuseteilen zusammensetzen, die unter Einschließen des mit dem mindestens einen Kontaktelement versehenen Bereichs des Bandkabels zwischen sich zu dem EMV-Gehäuse zusammensetzbar sind, wobei an mindestens einem der beiden Gehäuseteile mindestens eine Kontaktierungsfläche angeordnet sein kann, die bei fertig montiertem EMV-Gehäuse gegen mindestens ein Kontaktelement gedrückt wird und so in elektrischen Kontakt mit dem Kontaktelement gelangt. Vorzugsweise wird dabei das mindestens eine Kontaktelement zwischen sich gegenüberliegenden Kontaktflächen der beiden EMV-Gehäuseteile eingeklemmt.

Man kann ein EMV-Gehäuse so gestelten, daß es eine Aufnaluneöffnung für eine als Kontaktelement des Bandkabels dienende Scheibe aus elektrisch leitendem Material aufweist, wobei die Scheibe eine Kabeldurchführöffnung aufweist, durch den das Kabel unter elektrischem Kontakt zwischen Scheibe und Kabelschirm durch die Scheibe hindurchgeführt ist, wodurch eine elektrische Verbindung zwischen dem Kabelschirm und dem EMV-Gehäuse herstellbar ist.

Man kann aber auch ein solches EMV-Gehäuse anstatt einer solchen Kontaktfläche bzw. Scheibenaufnahmeöffnung oder zusätzlich dazu mit einer oder mehreren Kontaktfedern versehen, die bei fertig montiertem EMV-Gehäuse mindestens ein Kontaktelement kontaktiert bzw. kontaktieren.

Andererseits kann man auch ein Steckverbindergehäuse anstatt einer oder mehreren Kontaktfedern oder zusätzlich dazu mit mindestens einer Scheibenaufnahmeöffnung versehen und/oder mit mindestens einer Kontaktfläche, welche bei fertig montiertem Steckverbindergehäuse gegen mindestens ein Kontaktelement des in das Steckverbinder eingeführten Bandkabelabschnitts gepreßt werden kann.

Da bei solchen Lösungen das Schirmpotential nicht über einen als Masseleiter verwendeten Kabelleiter mit einem vergleichsweise kleinen Leitungsquerschnitt geführt wird sondern über mindestens eine Kontaktfeder und/oder eine Kontaktfläche, die einen erheblich größeren Leitungsquerschnitt als der Masseleiter des herkömmlichen Bandkabels aufweisen können, ergibt sich im erfindungsgemäßen Fall eine besonders gute Schirmanbindung. Dazu trägt auch der geringe und sichere elektrische Übergangswiderstand bei, der zwischen dem Kabelschirm des Bandkabels und dem mindestens einen Kontaktelement einerseits und zwischen diesem mindestens einen Kontaktelement und der mindestens einen Kontaktfeder und/oder Kontaktfläche des Verbindergehäuses bzw. EMV-Gehäuses andererseits besteht.

Das Kontaktelement kann als in etwa U-förmiger Faltkontakt ausgebildet sein, der mit seinem U-Steg an einem Längsseitenrand des Bandkabels anliegt und dessen U-Schenkel mit je einer der beiden Flachseiten des Bandkabels verbunden sind. Dabei kann dieser Faltkontakt in Form eines sich im wesentlichen über die gesamte Breite des Bandkabels erstreckenden Kontaktstreifens oder in Form einer sich nur über einen kleinen Teil der Breite des Bandkabels erstreckenden Kontaktkralle ausgebildet sein.

Das Kontaktelement kann auch als Kontaktstreifen mit einem Basisstreifen, dessen Länge im wesentlichen gleich der Flachseitenbreite des Bandkabels ist, und mit zwei Schenkeln, die von je einem Längsende des Basisstreifens abstehend auf diesen zu faltbar sind, ausgebildet sein.

Bei dem Kontaktelement kann es sich auch um ein Kontaktplättchen handeln, das auf eine Flachseite des Bandkabels aufgesetzt wird, oder um eine Scheibe mit einer das Bandkabel aufnehmenden Kabeldurchführöffnung.

Bildet der Kabelschirm, vorzugsweise in Form einer Schirmfolie, die Außenseite des Bandkabels, kann man das Kontaktelement unmittelbar auf dem Kabelschirm befestigen. Befindet sich über dem Kabelschirm noch ein Isolierstoffmantel, legt man den Kabelschirm an der Befestigungsstelle für das Kontaktelement frei, so daß trotz des Isolierstoffmantels ein elektrischer Kontakt zwischen dem Kontaktelement und dem Kabelschirm hergestellt werden kann.

Ist das Kontaktelement aus einem Metallstreifen gebildet, kann es mit dem Kabelschirm durch reines Anpressen oder durch Verlöten elektrisch verbunden werden. Ist das Kontaktelement aus elektrisch leitendem Kunststoff aufgebaut, kann man es mittels eines elektrisch leitenden Klebers in elektrischen Kontakt mit der Schirmfolie bringen.

Bei dem Teil des Bandkabels, der mit dem mindestens einen Kontaktelement versehen und für das Einbringen in ein Steckverbindergehäuse oder ein EMV-Gehäuse vorgesehen ist, kann es sich um ein Bandkabelende handeln, das z.B. mit einem Steckverbinder abgeschlossen wird, oder um einen zwischen den beiden Bandkabelenden befindlichen Bereich des Bandkabels, in dem eine Abzweigverbindung herzustellen ist.

Weitere Ausgestaltungen des erfindungsgemäßen Bandkabels und der erfindungsgemäßen Bandkabel-Steckverbindungsanordnung sind den weiteren Ansprüchen entnehmbar.

Die Erfindung wird nun anhand von Ausführungsformen näher erläutert.

In den Zeichnungen zeigen:
- Fig. 1: eine schematisierte Draufsicht auf ein erfindungsgemäßes Bandkabel;
- Fig. 2: ein Kontaktelement in Form einer Kontaktkralle;
- Fig. 3a: ein Kontaktelement in Form eines Kontaktstreifens einer ersten Ausführungsform;
- Fig. 3b: ein Kontaktelement in Form eines Kontaktstreifens einer zweiten Ausführungsform;
- Fig. 4: ein Kontaktelement in Form eines Kontaktplättchens;
- Fig. 5: eine Querschnittsansicht eines erfindungsgemäßen Bandkabels entlang einer Schnittlinie 5-5 in Fig. 1;
- Fig. 6: eine Schmalseitenansicht eines erfindungsgemäßen Bandkabels;
- Fig. 7: eine schematisierte Draufsicht, teilweise in Schnittdarstellung, auf eine erfindungsgemäße Bandkabel-Steckverbindungsanordnung mit einem erfindungsgemäßen Bandkabel und einem erfindungsgemäßen Steckverbindergehäuse mit Kontaktfedern;
- Fig. 8: eine kabeleinsteckseitige Stirnansicht eines erfindungsgemäßen Steckverbindergehäuses;
- Fig. 9: eine Seitenansicht eines erfindungsgemäß mit Kontaktfedern versehenen Steckverbindergehäuses;
- Fig. 10: eine Querschnittdarstellung des in Fig. 9 gezeigten Steckverbindergehäuses mit eingestecktem Bandkabel;
- Fig. 11: eine Draufsicht von oben auf eine erfindungsgemäße Kontaktfeder;
- Fig. 12: eine Seitenansicht der in Fig. 11 gezeigten Kontaktfeder;
- Fig. 13: eine schematische Darstellung in unterschiedlicher Richtung wirkender Kontaktfedern;
- Fig. 14: eine Draufsicht auf eine Gegäusehälfte eines EMV-Gehäuses für die Aufnahme eines erfindungsgemäßen Bandkabels;
- Fig. 15: eine Schmalseitenansicht der EMV-Gehäusehälfte;
- Fig. 16: eine Breitseitenansicht der EMV-Gehäusehälfte;
- Fig. 17: eine perspektivische Ansicht eines Bandkabels, das mit einem Kontaktelement in Form einer Scheibe versehen ist;
- Fig. 18: eine Schmalseitenansicht der in Fig. 17 gezeigten Anordnung in einer Scheibenaufnahmeöffnung einer EMV-Wand; und
- Fig. 19: einen Querschnitt durch das bereits erläuterte Bandkabel bekannten Aufbaus.

Fig. 1 zeigt in Draufsicht ein erfindungsgemäß ausgerüstetes Bandkabel 21 mit zwei Kontaktkrallen 23, von denen eine in Perspektivansicht in Fig. 2 gezeigt ist. Jede der Kontaktkrallen 23 ist durch einen Faltkontakt in Form eines in etwa U-förmig gefalteten Materialstreifens gebildet, der mit seinem U-Steg 35 an einem Längsseitenrand des Bandkabels 21 anliegt und dessen U-Schenkel 37 mit je einer der beiden Flachseiten des Bandkabels 21 verbunden sind. Dabei sind die beiden U-Schenkel 37 kurz im Vergleich zur Flachseitenbreite des Bandkabels 21.

Im Zusammenhang mit Fig. 1 wird davon ausgegangen, daß die Außenseiten der beiden Flachseiten des Bandkabels 21 durch je einen Kabelschirm, vorzugsweise in Form einer Schirmfolie, gebildet sind und daß die beiden U-Schenkel 37 der beiden Kontaktkrallen 23 auf die untere 17 bzw. obere 19 Schirmfolie (Fig. 5) aufgebracht sind. Bestehen die Kontaktkrallen 23 aus Vollmetall, sind sie vorzugsweise auf das Bandkabel 21 aufgepreßt und zusätzlich mit den Schirmfolien 17,19 verlötet. Bestehen die Kontaktkrallen 23 aus Kunststoff, der durch Einlagerung von elektrisch leitenden Partikeln leitfähig gemacht ist, kann man die Kontaktkrallen 23 mittels eines elektrisch leitenden Klebers an den Schirmfolien 17,19 festkleben.

Um die Kabelleiter mit Leiterkontakten eines das Bandkabelende 25 aufnehmenden Steckverbinders verbinden zu können, sind die Kabelleiter im Bereich des Kabelendes 25 auf einer Flachseite des Bandkabels 21 freigelegt. Wegen z.B. der dadurch hervorgerufenen mechanischen Schwächung des Bandkabelendes 25 ist auf der Flachseite des Bandkabelendes 25, auf welcher die Kabelleiter nicht freigelegt sind, eine Versteifungsschicht, vorzugsweise in Form einer Versteifungsfolie 27, vorgesehen. Gegenüber dem Bandkabelende 25 zurückgesetzt ist eine Verriegelungsrippe 29 angeordnet, die sich über einen Teil der Flachseitenbreite des Bandkabels 21 erstreckt und mit einer Verriegelungsschulter 59 (Fig. 7) in einem Steckverbindergehäuse 43, in welches das Bandkabelende 25 einsteckbar ist, verriegelnd zusammenwirkt. Auf diese Weise wird das Bandkabel 21 sicher in dem Steckverbindergehäuse 43 gehalten.

Die Verriegelungsrippe 29 ist gegenüber der Längsmittellinie des Bandkabels 21 versetzt angeordnet, um ein richtiges Einstecken des Bandkabelendes 25 in eine komplementär versetzte Kabeleinstecköffnung 45 (Fig. 8) des Steckverbindergehäuses 43 sicherzustellen.

Da die Kontaktkrallen 23 in Längsrichtung des Bandkabels 21 gesehen auf der Höhe der Verriegelungsrippe 29 angeordnet sind, weist die Verriegelungsrippe 29 auf ihrer in Fig. 1 rechten Seite eine Rippenausnehmung 31 auf, in welcher die in Fig. 1 rechte Kontaktkralle 23 untergebracht ist.

Bei der dargestellten Ausführungsform sind die beiden Schenkel 37 einer jeden Kontaktkralle 23 mit je einem Durchgangsloch 33 versehen, das als Sichtkontrolle der Lötverbindung zwischen Schirmfolie 17,19 und Kontaktkralle 23 dienen und außerdem eine Rastvorrichtung bilden kann, die beim Einstecken des Bandkabels 21 in ein Steckverbindergehäuse oder in ein EMV-Gehäuse mit einem komplementären Rastelement des Steckverbindergehäuses bzw. des EMV-Gehäuses in Rasteingriff gelangen kann. Das Rastelement kann als (zusätzliches) Kontaktierungselement für eine (zusätzliche) Masseverbindung zwischen der Kontaktkralle und dem Steckverbinder oder dem EMV-Gehäuse dienen.

In Fig. 2 ist eine der Kontaktkrallen 23 in perspektivischer Schrägansicht gezeigt, in welcher der U-Steg 35 und die beiden U-Schenkel 37 zu sehen sind.

Fig. 3a zeigt in perspektivischer Schrägansicht einen Kontaktstreifen 39a, der bis auf die Länge seiner U-Schenkel 37 mit der Kontaktkralle 23 übereinstimmt. Die U-Schenkel 37 des Kontaktstreifens 39a haben eine Länge, die im wesentlichen gleich der Flachseitenbreite des Bandkabels 21 ist. Daher benötigt man auch dann, wenn man an jedem der beiden Längsseitenränder des Bandkabels 21 eine Kontaktfeder 47 (Fig. 7) angreifen lassen will, nur einen einzigen Kontaktstreifen 39a. Wird auch im Fall des Vorsehens eines Kontaktstreifens 39a eine Verriegelungsrippe 29 am Bandkabel 21 angeordnet, befindet sich die Befestigungsstelle des Kontaktstreifens 39a auf dem Bandkabel 21 in Bandkabellängsrichtung versetzt gegenüber den in Fig. 1 gezeigten Befestigunngsstellen für die beiden Kontaktkrallen 23. Auch die Schenkel 37 des Kontaktstreifens 39a können je mit einem Durchgangsloch 33 versehen sein.

Fig. 3b zeigt in perspektivischer Schrägansicht einen Kontaktstreifen 39b, der einen Basisstreifen 36 mit einer der Flachseitenbreite des Bandkabels 21 entsprechenden Länge und zwei Schenkel 38 aufweist, von denen einer vom einen Ende und der andere vom anderen Ende des Basisstreifens 36 wegstehend auf den Basisstreifen 36 faltbar ist. Die Schenkel 38 des Kontaktstreifens 39b haben eine Länge, die im wesentlichen gleich der halben Flachseitenbreite des Bandkabels 21 oder auch kürzer ist. Daher benötigt man auch bei diesem Kontaktstreifen 39b dann, wenn man an jedem der beiden Längsseitenränder des Bandkabels 21 eine Kontaktfeder 47 (Fig. 7) angreifen lassen will, nur einen einzigen Kontaktstreifen 39b. Wird auch im Fall des Vorsehens eines Kontaktstreifens 39b eine Verriegelungsrippe 29 am Bandkabel 21 angeordnet, befindet sich die Befestigungsstelle des Kontaktstreifens 39b auf dem Bandkabel 21 in Bandkabellängsrichtung versetzt gegenüber den in Fig. 1 gezeigten Befestigunngsstellen für die beiden Kontaktkrallen 23. Auch die Schenkel des Kontaktstreifens 39b können je mit einem Durchgangsloch 33 versehen sein.

Fig. 4 zeigt ein Kontaktplättchen 41, das anstelle einer Kontaktkralle 23 am Bandkabel 21 befestigt werden kann, und zwar durch Festlöten oder Festkleben, je nachdem, ob es sich bei dem Material des Kontaktplättchens 41 um Metall oder leitenden Kunststoff handelt. Vorzugsweise befestigt man analog zu der in Fig. 1 gezeigten Ausführungsform an jedem Längsseitenrand des Bandkabels 21 ein Kontaktplättchen 41. Befindet sich auf beiden Flachseiten des Bandkabels 21 je eine Schirmfolie 17,19, befestigt man vorzugsweise an jedem Längsseitenrand und auf jeder Flachseite des Bandkabels 21 je ein Kontaktplättchen 41. Auch das Kontaktplättchen 41 ist vorzugsweise mit einem Durchgangsloch 33 versehen.

Fig. 5 zeigt eine Querschnittsansicht längs der in Fig. 1 gezeigten Schnittlinie 5-5, jedoch mit einer Abwandlung insofern, als sich die Rippenausnehmung 31 am anderen Längsseitenrand des Bandkabels 21 befindet als bei der in Fig. 1 gezeigten Ausführungsform.

Das in Fig. 5 gezeigte Bandkabel 21 weist wie das in Fig. 19 gezeigte bekannte Bandkabel 11 eine Reihe nebeneinander angeordneter Signalleiter 13s auf, die in Isoliermaterial 15 eingebettet sind, auf dessen beiden Flachseiten sich Schirmfolien 17 bzw. 19 befinden. Anders als bei dem bekannten Kabelaufbau gemäß Fig. 19 sind jedoch alle Kabelleiter vollständig in Isoliermaterial eingebettet und haben alle die Funktion eines Signalleiters 13s. An jedem Längsseitenrand des Bandkabels 21 ist eine Kontaktkralle 23 befestigt, mittels welcher beide Schirmfolien 17 und 19 elektrisch kontaktiert werden.

Bei der in Fig. 5 gezeigten Ausführungsform sind die Versteifungsfolie 27 und die Verriegelungsrippe 29 einstückig ausgebildet, können aber auch separate Komponenten sein.

Bei der in Fig. 6 gezeigten Schmalseitenansicht des Bandkabels 21 sieht man, daß die Kabelleiter am Bandkabelende 25 auf der in dieser Fig. 6 nach unten weisenden Flachseite freiliegen, damit sie in elektrischem Kontakt mit Leiterkontakten eines das Bandkabelende 25 aufnehmenden Steckverbinders gebracht werden können.

Fig. 7 zeigt in Draufsicht und teilweiser Schnittansicht eine Bandkabel-Steckverbindungsanordnung mit einem Steckverbindergehäuse 43 und dem Bandkabel 21, wobei das Bandkabelende 25 in eine Kabeleinstecköffnung 45 (besser zu sehen in den Fig. 8 und 10) eingesteckt ist. Das in Fig. 7 gezeigte Bandkabel 21 ist gemäß Fig. 1 an beiden Längsseitenrändern mit je einer Kontaktkralle 23 versehen. An den den Längsseitenrändern des Bandkabels 21 benachbarten Seiten des Verbindergehäuses 43 ist je eine Kontaktfeder 47 befestigt, die einen zur jeweiligen Kontaktkralle 23 weisenden Kontaktfederarm 49 aufweist, an dessen zur jeweiligen Kontaktkralle 23 weisendem freien Ende eine konvexe Kontaktzone 51 vorgesehen ist. An der von der Kabeleinstecköffnung 45 abliegenden Stirnseite 53 stehen Kontaktzungen 55 über das Verbindergehäuse 43 vor. Mittels dieser Kontaktzungen 55 kann elektrischer Kontakt zu Schirmleitern eines (nicht gezeigten) Gegensteckverbinders oder einer (ebenfalls nicht gezeigten) Leiterplatte hergestellt werden. Die Kontaktfedern 47 sind derart geformt, am Steckverbindergehäuse 43 gehalten und materialmäßig ausgelegt, daß ihre Kontaktzonen 51 bei in die Kabeleinstecköffnung 45 eingestecktem Bandkabelende 25 unter Federvorspannung an dem U-Steg 35 der je zugehörigen Kontaktkralle 23 anliegen und somit über die Kontaktkrallen 23 eine elektrische Verbindung zu den Schirmfolien 17 und 19 herstellen. Dabei ragen die Kontaktfederarme 49 mit den Kontaktzonen 51 durch Seitenwandöffnungen 57 des Steckverbindergehäuses 43 hindurch.

In Fig. 7 sind noch in gestrichelter Darstellung die Verriegelungsrippe 29 des Bandkabelendes 25 und eine mit der Verriegelungsrippe 29 zusammenwirkende Verriegelungsschulter 59 an einem federnd nachgiebigen Verriegelungsarm 61 des Steckverbindergehäuses 43 gezeigt. Beim Einstecken des Bandkabelende 25 in die Kabeleinstecköffnung 45 weicht der Verriegelungsarm 61 federnd aus, wenn die Verriegelungsrippe 29 an ihm vorbei bewegt wird, bis sich die Verriegelungsschulter 59 in Fig. 7 unterhalb der Verriegelungsrippe 29 befindet und der Verriegelungsarm 61 federnd in seine Verriegelungsstellung zurückkehren kann.

Die Kontaktfedern 47 sind bei der in Fig. 7 gezeigten Ausführungsform mittels an dem Verbindergehäuse 43 einstückig angeordneter Kunststoffpilze 63 befestigt. Diese Befestigung kann aber auch auf andere Weise erfolgen, z.B. durch Festkleben der Kontaktfedern 47 an dem Steckverbindergehäuse 43.

Die Kabeleinstecköffnung 45 und der Verriegelungsarm 61 sind besonders gut in der in Fig. 8 gezeigten Stirnansicht des Steckverbindergehäuses 43 zu sehen. Weiter sind dort an Seitenwänden 65 des Steckverbindergehäuses 43 Aufnahmetaschen 67 für die Kontakfedern 47 zu sehen. Der Verrriegelungsarm 61 weicht beim Einführen des Bandkabelendes 25 in die Kabeleinstecköffnung 45 federnd nach unten (bei Betrachtung der Fig. 8) aus. Er ist mit einer Eingriffsausnehmung 69 versehen, mit deren Hilfe der Verriegelungsarm 61 nach unten bewegt werden kann, wenn das Bandkabelende 25 aus der Kabeleinstecköffnung 45 wieder herausgezogen werden soll.

Fig. 9 zeigt eine Seitenansicht mit dem Steckverbindergehäuse 43 und einer daran angeordneten Kontaktfeder 47. Eine entsprechende Schnittansicht mit eingestecktem Bandkabelende 25 zeigt Fig. 10. Fig. 9 und 10 betreffen Ausführungsformen, bei denen das Steckverbindergehäuse selbst nicht mit Leiterkontakten zum Kontaktieren der Signalleiter 13s des Bandkabels 21 versehen ist. Bei dieser Ausführungsform bildet das Gehäuse 43 ein Zusatzgehäuse, in welches der eigentliche Steckverbinder mit den die Signalleiter 13s kontaktierenden Leiterkontakten verrastend eingesteckt wird.

Derartige Steckverbindergehäuse sind Gegenstand der nichtvorveröffentlichten älteren eigenen deutschen Patentanmeldung 195 12 788.9, auf deren Offenbarungsgehalt hier ausdrücklich zurückgegriffen wird, so daß hinsichtlich weiterer Einzelheiten solcher Steckverbinder auf diese Patentanmeldung verwiesen wird.

Zusätzlich zu der in dieser Patentanmeldung offenbarten Bandkabel-Steckverbindungsanordnung sind erfindungsgemäß Kontaktkrallen 23 (Fig. 10) und Kontaktfedern 47 (Fig. 9) vorgesehen. Wenn der Steckverbinder nicht nur in Kabellängsrichtung verlaufende Kontaktanschlußbeine 71 sondern auch quer zur Kabellängsrichtung verlaufende Kontaktanschlußbeine 73 aufweist, versieht man die Kontaktfedern 47 vorzugsweise nicht nur mit den in Kabellängsrichtung sich erstreckenden Kontaktzungen 55, sondern zusätzlich mit sich quer zur Kabellängsrichtung erstreckenden Kontaktzungen 75.

Die Fig. 11 und 12 zeigen eine Draufsicht bzw. eine Seitenansicht einer erfindungsgemäß verwendeten Kontaktfeder 47, aus denen die spezielle Form der in Fig. 7 gezeigten Kontaktfedern 47 noch deutlicher hervorgeht. Löcher 77 dienen der Befestigung mittels der Kunststoffpilze 63 am Verbindergehäuse 43.

Bei den zuvor betrachteten Ausführungsformen kontaktieren die Kontaktfedern 47 die Kontaktelemente, z.B. Kontaktkrallen 23, von der Seite her, also auf die Längsseitenränder des Bandkabels hin federnd. Es ist aber genauso möglich, Kontaktfedern zu verwenden, deren Kontaktfederarme die Hauptflächen der Kontaktelemente, im Fall der Verwendung der Kontaktkrallen 23 deren U-Schenkel, kontaktieren, also in Richtung auf die Flachseiten des Bandkabels hin federn.

Beide Möglichkeiten sind schematisch in Fig. 13 angedeutet. Neben einem seitlich auf eine Kontaktkralle 23 wirkenden Kontaktfederarm 49 sind dort zwei Kontaktplättchen 41 gezeigt, die sich auf verschiedenen Flachseiten des Bandkabels 21 befinden und die von je einem Kontaktfederarm 49 mit zur jeweiligen Bandkabel-Flachseite hin wirkenden Federvorspannung kontaktiert werden.

Die Kabelleiter des Bandkabels 21 können Rundleiter oder, wie in der Ausführungsform gemäß Fig. 5, Flachleiter sein, die beispielsweise aus Kupfer oder Aluminium bestehen. Beispielsweise werden Flachleiter auf eine Polyesterfolie aufgebracht oder zwischen Polyesterfolien laminiert, beispielsweise mittels eines zwischen den Polyesterfolien befindlichen Klebers, wobei die Polyesterfolie bzw. Polyesterfolien das Isoliermaterial 15 bilden. Bei dem Isoliermaterial 15 kann es sich auch um andere Werkstoffe wie beispielsweise PVC oder PTFE handeln. Das Bandkabel 21 kann mit einem oder mehreren Kabelschirmen 17,19 aufgebaut sein, beispielsweise in Form einer oder mehrerer Kupfer- oder Aluminiumfolien oder mit Kupfer oder Aluminium beschichteten Polyesterfolien. Über dem Kabelschirm bzw. den Kabelschirmen 17,19 können eine oder mehrere Schichten aus isolierendem Material als Außenmantel des Kabels angebracht sein.

Wie bereits erwähnt, können die Kontaktelemente, beispielsweise Kontaktkrallen 23, aus Metall oder leitendem Kunststoff bestehen.

Die Kontaktfedern 47 bestehen vorzugsweise aus einem Metall, das sowohl gute elektrische Leitfähigkeit als auch gute Federeigenschaften besitzt. Beispielsweise werden Kupferlegierungen mit hoher Federkonstanten verwendet.

Anhand der Figuren 14 bis 16 wird nun noch ein Beispiel für ein EMV-Gehäuse, in ein erfindungsgemäßes Bandkabel angeordnet werden kann, betrachtet. Dieses EMV-Gehäuse wird aus zwei Gehäusehälften zusammengesetzt, von denen in den Figuren 14 bis 16 nur eines gezeigt ist, und zwar in Draufsicht in Fig. 14, in Schmalbreitenansicht in Fig. 15 und in Längsseitenansicht in Fig. 16.

Eine in Fig. 14 gezeigte EMV-Gehäusehälfte 79 besitzt einen Aufnahmeraum für ein (nicht gezeigtes) Bandkabelende und eine daran angeschlossene Einrichtung wie beispielsweise einen an das Bandkabelende angeschlossenen Verbinder, eine elektrische oder elektronische Einrichtung oder dergleichen. Auf der in Fig. 14 rechten Seite ist die EMV-Gehäusehälfte 79 mit einem nach rechts hin offenen Kabeleinführstutzen versehen. In der Nähe des Übergangs zwischen Kabeleinführstutzen 83 und Aufnahmeraum 81 ist die EMV-Gehäusehälfte 79 mit zwei Positioniervorsprüngen 85 versehen, die beim Zusammenfügen der dargestellten EMV-Gehäusehälfte 79 mit der zugehörigen anderen EMV-Gehäusehälfte in komplementären Positionierausnehmungen aufgenommen werden. Auf diese Weise ist ein lagekorrektes Zusammenfügen der beiden EMV-Gehäusehälften sichergestellt. Man kann aber auch in komplementärer Weise an jedem der beiden EMV-Gehäusehälften einen Positioniervorsprung und eine Positionierausnehmung anordnen oder eine andere Anzahl als zwei Positioniervorsprünge und zwei dazu komplementäre Positionierausnehmungen an jeder EMV-Gehäusehälfte vorsehen.

Außerdem ist mindestens eine der beiden EMV-Gehäusehälften mit mindestens einer Kontaktfläche 87 versehen, die im aneinander gefügten Zustand der beiden EMV-Gehäusehälften gegen mindestens ein Kontaktelement 23 oder 39a oder 39b oder 41 gepreßt wird, wodurch es zu einer elektrischen Verbindung zwischen dem EMV-Gehäuse und dem Kabelschirm des darin befindlichen Bandkabels kommt. Bei der in Fig. 14 gezeigten Ausführungsform sind zwei Kontaktflächen 87 vorgesehen, die sich auf den Innenseiten der Positioniervorsprünge 85 befinden und zur elektrischen Kontaktierung je einer Kontaktkralle 23 oder je eines Kontaktplättchens 41 dienen oder gemeinsam eine Kontaktierung eines Kontaktstreifens 39a oder 39b bewirken.

Die Figuren 17 und 18 zeigen in Schrägansicht bzw. in Schmalseitendraufsicht ein Bandkabel 21, das mit einem Kontaktelement in Form einer elektrisch leitenden Scheibe 89 versehen ist, die zu diesem Zweck eine Kabeldurchführöffnung 91 mit einer an die Außenkontur des Bandkabels 21 angepaßten Form aufweist. Gemäß Fig. 18 ist die Scheibe 89 in eine Scheibenaufnahmeöffnung 93 einer elektrisch leitenden Wand 95, bei der es sich um eine Wand eines EMV-Gehäuses handeln kann, unter elektrischer Kontaktierung dieser Wand 95 eingefügt. Dabei kann die Scheibenaufnahmeöffnung 93 in einer einstückigen Wand 95 oder zwischen zwei Teilwänden, beispielsweise zweier Gehäuseteile, gebildet sein. Zum besseren Halt der Scheibe 89 in der Scheibenaufnahmeöffnung 93 kann der Außenumfang der Scheibe 89 mit einer Rille 97 versehen sein.

## Patentansprüche

1. Bandkabel (21) mit einer Reihe nebeneinander in ein Isoliermaterial (15) eingebetteter elektrischer Kabelleiter (13s), mit einem elektrischen Kabelschirm (17) auf einer oberen und/oder unteren Flachseite des Isoliermaterials (15) und mit mindestens einem aus elektrisch leitendem Material bestehenden Kontaktelement (23;39a;39b;41) mit einer flachen, bandförmigen Auflagefläche, das unter elektrischer Kontaktierung des Kabelschirms (17,19) an einer oberen und/oder unteren Außenseite des Bandkabels (21) unlösbar gehalten und für die elektrische Kontaktierung durch einen Gegenkontakt (47) einer das Bandkabel (21) aufnehmenden Anordnung (43) geeignet ist.

2. Bandkabel nach Anspruch 1,
bei dem das Kontaktelement durch einen Faltkontakt (23;39a) in Form eines in etwa U-förmig gefalteten Materialstreifens gebildet ist, der mit seinem U-Steg (35) an einem Längsseitenrand des Bandkabels (21) anliegt und dessen U-Schenkel (37) mit je einer der beiden Außenseiten des Bandkabels (21) verbunden sind.

3. Bandkabel nach Anspruch 2,
bei dem der Faltkontakt als Kontaktkralle (23) ausgebildet ist, deren beide U-Schenkel (37) kurz sind im Vergleich zur Flachseitenbreite des Bandkabels (21).

4. Bandkabel nach Anspruch 3,
bei dem an jedem Längsseitenrand des Bandkabels (21) mindestens je eine Kontaktkralle (23) angeordnet ist.

5. Bandkabel nach Anspruch 2,
bei dem der Faltkontakt als Kontaktstreifen (39a) ausgebildet ist, dessen U-Schenkel (37) je eine Länge aufweisen, die im wesentlichen gleich der Flachseitenbreite des Bandkabels (21) ist.

6. Bandkabel nach Anspruch 1,
bei dem das Kontaktelement als Kontaktstreifen (39b) mit einem Basisstreifen (36), dessen Länge im wesentlichen gleich der Flachseitenbreite des Bandkabels (21) ist, und mit zwei Schenkeln (38), die von je einem Längsende des Basisstreifens (36) abstehend auf diesen zu faltbar sind, ausgebildet ist.

7. Bandkabel nach Anspruch 1,
bei dem das Kontaktelement als Kontaktplättchen (41) ausgebildet ist, das an beliebiger Stelle an der Außenseite des Bandkabels (21) angeordnet sein kann.

8. Bandkabel nach Anspruch 7,
bei dem im Bereich eines jeden der beiden Längsseitenränder des Bandkabels (21) je mindestens ein Kontaktplättchen (41) angeordnet ist.

9. Bandkabel nach Anspruch 8,
bei dem im Bereich eines jeden der beiden Längsseitenränder des Bandkabels (21) auf jeder Außenseite des Bandkabels (21) je mindestens ein Kontaktplättchen (41) angeordnet ist.

10. Bandkabel nach Anspruch 1,
bei dem das Kontaktelement durch eine Scheibe (89) gebildet ist, in deren Innenbereich eine den Außenabmessungen des Bandkabels (21) entsprechende Kabeldurchführöffnung (91) vorgesehen ist und deren Außenumfang in einer Scheibenaufnahmeöffnung (93) einer elektrisch leitenden Wand (95), vorzugsweise eines EMV-Gehäuses, aufnehmbar ist.

11. Bandkabel nach einem der Ansprüche 1 bis 10,
bei dem das Kontaktelement (23;39a;39b;41) mit einem elektrisch leitenden Metall aufgebaut ist.

12. Bandkabel nach Anspruch 11,
bei dem das Kontaktelement (23;39a;39b;41) durch Anpressen, beispielsweise in Form einer Crimpverbindung, an dem Bandkabel (21) befestigt ist.

13. Bandkabel nach einem der Ansprüche 1 bis 12,
bei dem zwischen dem Kontaktelement (23;39a;39b;41) und dem zugeordneten Kabelschirm (17,19) eine Lötverbindung besteht.

14. Bandkabel nach einem der Ansprüche 1 bis 13,
bei dem das Kontaktelement (23;39a;39b;41) mit einem Loch (33) versehen ist, das zur Sichtkontrolle der Lötstelle dient und/oder als Rastöffnung mit einem komplementären Rastelement eines Verbindergehäuses (43) zusammenwirken kann, wobei über das Rastelement, wenn es elektrisch leitend ausgebildet ist, eine elektrische Kontaktierung des Kontaktelementes (23;39a;39b;41) möglich ist.

15. Bandkabel nach einem der Ansprüche 1 bis 12 oder 14,
bei dem das Kontaktelement (23;39a;39b;41;89) mit elektrisch leitendem Kunststoff aufgebaut und mittels eines elektrisch leitenden Klebers mit dem zugehörigen Kabelschirm (17,19) verklebt ist.

16. Bandkabel nach einem der Ansprüche 1 bis 15,
bei dem der Kabelschirm (17,19) die Außenseite des Bandkabels (21) bildet.

17. Bandkabel nach einem der Ansprüche 1 bis 16,
bei dem sich über dem Kabelschirm (17,19) ein Isolierstoffmantel befindet, der an der Befestigungsstelle des bzw. eines jeden Kontaktelementes (23;39a;39b;41;89) eine den Kabelschirm (17,19) freilegende Mantelöffnung aufweist.

18. Bandkabel nach einem der Ansprüche 1 bis 17,
bei dem der Kabelschirm (17,19) durch eine die zugehörige Außenseite des Bandkabels (21) überspannende Schirmfolie aus elektrisch leitendem Metall oder Kunststoff gebildet ist.

19. Bandkabel nach einem der Ansprüche 1 bis 18,
bei dem das mindestens eine Kontaktelement (23;39a;39b;41;89) im Bereich eines in ein Steckverbindergehäuse (43) einsteckbaren Kabelendes (25) angeordnet ist.

20. Bandkabel nach einem der Ansprüche 1 bis 19,
bei dem im Bereich des Kabelendes (25) auf einer Flachseite des Bandkabels (21) die Kabelleiter (13s) freiliegen und auf der anderen Flachseite des Bandkabels (21) eine Versteifungsschicht (27) angeordnet ist.

21. Bandkabel nach einem der Ansprüche 1 bis 20,
bei dem im Bereich der Befestigungsstelle des mindestens einen Kontaktelementes (23;39a;39b;41;89) auf einer der beiden Außenseiten des Bandkabels (21) mindestens eine quer zur Längserstreckungsrichtung des Bandkabels verlaufende Verriegelungsrippe (29) für einen Verriegelungseingriff mit einem komplementären Verriegelungselement (59) eines das Bandkabel (21) aufnehmenden Verbindergehäuses (43) angeordnet ist.

22. Bandkabel-Steckverbindungsanordnung für das Steckverbinden eines elektrischen Bandkabels (21) nach einem der Ansprüche 1 bis 21,
mit einem Gehäuse (43) der Steckverbinderanordnung, das eine Kabeleinstecköffnung (45) für die Steckaufnahme des Bandkabels (21) aufweist und mit mindestens einer Kontaktfeder (47) mit einer Kontaktzone (51) zum elektrischen Kontaktieren des mindestens einen an dem Bandkabel (21) gehaltenen Kontaktelementes (23;39a;39b;41) versehen ist, wobei über die Kontaktfeder (47) eine elektrische Verbindung zwischen dem mit dem Kontaktelement (23;39a;39b;41) verbundenen Kabelschirm (17,19) und einem Schirmpotentialleiter, insbesondere Massepotentialleiter, eines Gegensteckverbinders, eines EMV-Gehäuses oder einer Leiterplatte herstellbar ist.

23. Bandkabel-Steckverbindungsanordnung nach Anspruch 22, für ein Bandkabel (21) mit einem Kontaktstreifen (39a;39b) nach Anspruch 5 oder 6, mit Kontaktkrallen (23) nach Anspruch 4 oder mit Kontaktplättchen (41) nach Anspruch 8,
bei der in Nachbarschaft eines jeden von zwei Querenden der Kabeleinstecköffnung (45) je eine Kontaktfeder (47) derart angeordnet ist, daß sie bei in die Kabeleinstecköffnung (45) eingestecktem Bandkabel (21) an einer Hauptfläche oder einer äußeren Längsseite des Kontaktstreifens (39a;39b) bzw. der zugeordneten Kontaktkralle (23) bzw. des zugeordneten Kontaktplättchens (41) elektrisch kontaktierend angreift.

24. Bandkabel-Steckverbindungsanordnung nach Anspruch 22 oder 23, für ein Bandkabel (21) mit Kontaktkrallen (23) nach Anspruch 4 und mit einer Verriegelungsrippe (29) nach Anspruch 21,
wobei sich die Verriegelungsrippe (29) nur über einen Teil der Bandkabelbreite erstreckt und wobei
an dem Steckverbindergehäuse (43) ein in federnd nachgiebiger Weise mit der Verriegelungsrippe (29) zusammenwirkender Verriegelungsarm (61) mit einer im Verriegelungszustand die Verriegelungsrippe (29) übergreifenden Verriegelungsschulter (59) angeordnet ist,
die Kontaktkrallen (23) in Kabellängserstreckungsrichtung auf der Höhe der Verriegelungsrippe (29) liegen und die Kontaktzonen (51) der Kontaktfedern (47) in Längserstreckungsrichtung der Kabeleinstecköffnung (45) in etwa auf der Höhe der Verriegelungsschulter (59) liegen.

25. Bandkabel-Steckverbindungsanordnung nach einem der Ansprüche 22 bis 24,
bei dem das Gehäuse (43) als Steckverbindergehäuse ausgebildet ist und Leiterkontaktaufnahmekammern zur Aufnahme von in die Kabeleinstecköffnung (45) ragenden Leiterkontakten zum elektrischen Kontaktieren der einzelnen freigelegten Kabelleiter (13s) aufweist.

26. Bandkabel-Steckverbindungsanordnung nach einem der Ansprüche 22 bis 24,
bei dem das Gehäuse (43) ein zur Aufnahme eines Steckverbindergehäuses mit Leiterkontaktaufnahmekammern ausgebildetes Zusatzgehäuse ist, an dem die Verriegelungsschulter (59) und die mindestens eine Kontaktfeder (47) angeordnet sind.

27. EMV-Gehäuse für ein darin aufnehmbares Bandkabel nach einem der Ansprüche 1 bis 21,
wobei das EMV-Gehäuse aus zwei Gehäuseteilen (79) aus elektrisch leitfähigem Material zusammensetzbar ist, von denen mindestens eines mit mindestens einer Kontaktfläche (87) versehen ist, die sich bei zwischen den beiden zusammengesetzten EMV-Gehäuseteilen (79) befindlichem Bandkabel (21) in elektrischem Kontakt, vorzugsweise in Preßkontakt, mit mindestens einem Kontaktelement (23;39a;39b;41) des Bandkabels (21) befindet.

28. EMV-Gehäuse für ein darin aufnehmbares Bandkabel nach Anspruch 10,
wobei das EMV-Gehäuse aus zwei Gehäuseteilen (95) aus elektrisch leitfähigem Material zusammensetzbar ist, zwischen denen im zusammengesetzten Zustand eine der Außenkontur der Scheibe (89) entsprechende Scheibenaufnahmeöffnung (93) gebildet ist, derart, daß über die Scheibe (89) eine elektrische Verbindung zwischen dem Kabelschirm (17, 19) und der Wand herstellbar ist.

## Claims

1. A ribbon cable (21) comprising a series of electrical cable conductors (13s) embedded in insulating material (15) in juxtaposed manner, an electrical cable shield (17, 19) on an upper and/or lower flat side of the insulating material (15), and at least one contact element (23; 39a; 39b; 41) of electrically conducting material, which has a flat band-like abutment area, is held in non-releasable manner on an upper and/or lower outside of ribbon cable (21) while establishing electrical contact with the cable shield (17, 19) and is suitable for electrical contacting by a complementary contact (47) of an assembly (43) accommodating the ribbon cable (21).

2. The ribbon cable of claim 1,
wherein the contact element is constituted by a folded contact (23; 39a) in the form of a roughly U-shaped material strip having its U-web (35) abutting a longitudinal side edge of ribbon cable (21) and having its U-legs (37) connected to one of the two outsides of ribbon cable (21) each.

3. The ribbon cable of claim 2,
wherein the folded contact is designed as a contact claw (23), both of whose U-legs (37) are short in comparison with the flat side width of ribbon cable (21).

4. The ribbon cable of claim 3,
wherein at least one contact claw (23) is arranged on each longitudinal side edge of ribbon cable (21).

5. The ribbon cable of claim 2,
wherein the folded contact is designed as a contact strip (39a) whose U-legs (37) each have a length substantially equal to the flat side width of ribbon cable (21).

6. The ribbon cable of claim 1,
wherein the contact element is designed as a contact strip (39b) having a base strip (36), the length of which is substantially equal to the flat side width of ribbon cable (21), and having two legs (38) projecting each from a longitudinal end of base strip (36) and being adapted to be folded towards the same.

7. The ribbon cable of claim 1,
wherein the contact element is designed as a contact plate (41) adapted to be arranged at an arbitrary location on the outside of ribbon cable (21).

8. The ribbon cable of claim 7,
wherein at least one contact plate (41) is arranged in the region of each of the two longitudinal side edges of ribbon cable (21).

9. The ribbon cable of claim 8,
wherein at least one contact plate (41) is arranged in the region of each of the two longitudinal side edges of ribbon cable (21) on each outside of ribbon cable (21).

10. The ribbon cable of claim 1,
wherein the contact element is constituted by a disc (89) provided in its inner region with a cable feed-through opening (91) corresponding to the outside dimensions of ribbon cable (21), the outer periphery of the disc being adapted to be received in a disc receiving opening (93) of an electrically conducting wall (95), preferably of an EMC housing.

11. The ribbon cable of any of claims 1 to 10,
wherein the contact element (23; 39a; 39b, 41) is constructed with an electrically conducting metal.

12. The ribbon cable of claim 11,
wherein the contact element (23; 39a; 39b; 41) is attached to ribbon cable (21) by pressing, for example in the form of a crimp connection.

13. The ribbon cable of any of claims 1 to 12,
wherein a solder connection exists between the contact element (23; 39a; 39b; 41) and the associated cable shield (17, 19).

14. The ribbon cable of any of claims 1 to 13,
wherein the contact element (23, 39a; 39b; 41) is provided with a hole (33) serving for visual inspection of the solder location and/or as latching opening with a complementary latching element of a connector housing (43), with electrical contacting of the contact element (23; 39a; 39b; 41) being possible via the latching element when the latter is designed in electrically conducting manner.

15. The ribbon cable of any of claims 1 to 12 or 14,
wherein the contact element (23; 39a; 39b; 41; 89) is constructed with electrically conducting plastics material and is glued to the associated cable shield (17, 19) by means of an electrically conducting adhesive.

16. The ribbon cable of any of claims 1 to 15,
wherein the cable shield (17, 19) constitutes the outside of ribbon cable (21).

17. The ribbon cable of any of claims 1 to 16,
wherein an insulating sheath is situated above cable shield (17, 19), having a sheath opening exposing the cable shield (17, 19) at the attachment site of the or each contact element (23; 39a; 39b; 41; 89).

18. The ribbon cable of any of claims 1 to 17,
wherein the cable shield (17, 19) is constituted by a shielding sheet of electrically conducting metal or plastics material spanning the associated outside of ribbon cable (21).

19. The ribbon cable of any of claims 1 to 18,
wherein the at least one contact element (23; 39a; 39b; 41; 89) is arranged in the region of a cable end (25) adapted to be inserted into a connector housing.

20. The ribbon cable of any of claims 1 to 19,
wherein the cable conductors (13s) are exposed in the region of cable end (25) on one flat side of ribbon cable (21) and a stiffening layer (27) is arranged on the other flat side of ribbon cable (21).

21. The ribbon cable of any of claims 1 to 20,
wherein at least one locking rib (29) extending transversely of the longitudinal direction of ribbon cable (21) is arranged on one of the two outsides of ribbon cable in the region of the attachment site of the at least one contact element (23; 39a; 39b; 41; 89) for locking engagement with a complementary locking element (59) of a connector housing (43) accommodating ribbon cable (21).

22. A ribbon cable connector assembly for pluggable connection of an electrical ribbon cable (21) according to any of claims 1 to 21,
comprising a housing (43) of the connector assembly which has a cable insertion opening (45) for accepting ribbon cable (21) and which is provided with at least one contact spring (47) having a contact zone (51) for electrically contacting the at least one contact element (23; 39a; 39b; 41) held on ribbon cable (21), with an electrical connection being adapted to be established via contact spring (47) between the cable shield (17, 19) connected to contact element (23; 39a; 39b; 41) and a shield potential conductor, in particular a ground potential conductor, of a complementary connector, an EMC housing or a circuit board.

23. The ribbon cable connector assembly of claim 22, for a ribbon cable (21) with a contact strip (39a; 39b) according to claim 5 or 6, with contact claws (23) according to claim 4 or with contact plates (41) according to claim 8,
wherein, in the vicinity of each of two transverse ends of cable insertion opening (45), there is disposed one contact spring (47) each such that it engages, in electrically contacting manner, a major surface or an outer longitudinal side of contact strip (39a; 39b) or the associated contact claw (23) or the associated contact plate (41), when ribbon cable (21) is inserted in cable insertion opening (45).

24. The ribbon cable connector assembly of claim 22 or 23, for a ribbon cable (21) with contact claws (23) according to claim 4 and with a locking rib (29) according to claim 21,
wherein the locking rib (29) extends only over part of the ribbon cable width and
wherein the connector housing (43) has disposed thereon a locking arm (61) resiliently cooperating with locking rib (29) and having a locking shoulder (59) that engages over locking rib (29) in the locking state,
the contact claws (23), in the cable longitudinal direction, are disposed at the level of locking rib (29),
and the contact zones (51) of contact springs (47), in the longitudinal direction of cable insertion opening (45), are disposed roughly at the level of locking shoulder (59).

25. The ribbon cable connector assembly of any of claims 22 to 24,
wherein housing (43) is designed as a connector housing and has conductor contact receiving chambers for receiving conductor contacts projecting into cable insertion opening (45) for electrically contacting the individual exposed cable conductors (13s).

26. The ribbon cable connector assembly of any of claims 22 to 24,
wherein housing (43) is an additional housing which is designed to receive a connector housing with conductor contact receiving chambers and on which the locking shoulder (59) and the at least one contact spring (47) are disposed.

27. An EMC housing for a ribbon cable adapted to be accommodated therein, according to any of claims 1 to 21,
wherein the EMC housing is adapted to be assembled from two housing parts (79) of electrically conductive material, at least one thereof being provided with at least one contact surface (87) that is in electrical contact, preferably in press contact, with at least one contact element (23; 39a; 39b; 41) of ribbon cable (21) when ribbon cable (21) is disposed between the two assembled EMC housing parts (79).

28. An EMC housing for a ribbon cable adapted to be accommodated therein, according to claim 10,
wherein the EMC housing is adapted to be assembled from two housing parts (95) of electrically conductive material, between which a disc receiving opening (93) corresponding to the outside contour of disc (89) is formed in the assembled state thereof, so that an electrical connection can be established via disc (89) between the cable shield (17, 19) and the wall.

## Revendications

1. Câble ruban (21) comportant une série de conducteurs de câbles électriques (13s) noyés, les uns à côté des autres, dans un matériau isolant (15), avec un blindage de câble électrique (17), sur une face plate supérieure et/ou inférieure du matériau isolant (15), et avec au moins un élément de contact (23;39a;39b;41) constitué d'un matériau conducteur de l'électricité, ayant une surface de pose plate, en forme de bande, maintenue de façon indésolidarisable, avec mise en contact électrique du blindage de câble (17,19), sur une face extérieure supérieure et/ou inférieure du câble ruban (21), et convenant pour assurer la mise en contact électrique, au moyen d'un contre-contact (47) d'un dispositif (43) recevant le câble ruban (21).

2. Câble ruban selon la revendication 1, dans lequel l'élément de contact est constitué par un contact plié (23;39a), réalisé sous la forme d'une bande de matériau, pliée à peu près en forme de U, appuyant, par sa barre de U (35), sur un bord latéral longitudinal du câble ruban (21) et dont les branches de U (37) sont reliées chacune à l'une des deux faces extérieures du câble ruban (21).

3. Câble ruban selon la revendication 2, dans lequel le contact plié est réalisé sous la forme d'une griffe de contact (23), dont les deux branches de U (37) sont courtes par rapport à la largeur des faces plates du câble ruban (21).

4. Câble ruban selon la revendication 3, dans lequel au moins une griffe de contact (23) est disposée sur chaque bord latéral longitudinal du câble ruban (21).

5. Câble ruban selon la revendication 2, pour lequel le contact plié est réalisé sous la forme de bande de contact (39a), dont les branches de U (37) présentent chacune une longueur pratiquement égale à la largeur des faces plates du câble ruban (21).

6. Câble ruban selon la revendication 1, dans lequel l'élément de contact est réalisé sous la forme de bande de contact (39b), avec une bande de base (36), dont la longueur est sensiblement identique à la largeur de la face plate du câble ruban (21), et avec deux branches (38) qui, en faisant saillie chacune depuis une extrémité longitudinale de la bande de base (36), sont susceptibles d'être pliées sur celle-ci.

7. Câble ruban selon la revendication 1, dans lequel l'élément de contact est réalisé sous la forme de plaquette de contact (41), pouvant être disposée en un emplacement quelconque sur la face extérieure du câble ruban (21).

8. Câble ruban selon la revendication 7, dans lequel chaque fois au moins une plaquette de contact (41) est disposée dans la zone de chacun des deux bords latéraux longitudinaux du câble ruban (21).

9. Câble ruban selon la revendication 8, dans lequel chaque fois au moins une plaquette de contact (41) est disposée dans la zone de chacun des deux bords latéraux longitudinaux du câble ruban (21), sur chaque face extérieure du câble ruban (21).

10. Câble ruban selon la revendication 1, dans lequel l'élément de contact est constitué par un disque (89), dans la zone intérieure duquel est prévue une ouverture de passage de câble (91), correspondant aux dimensions extérieures du câble ruban (21), et dont la périphérie extérieure est susceptible être logée dans une ouverture de logement de disque (93) appartenant à une paroi (95) conductrice de l'électricité, de préférence un boîtier CEM (compatibilité électromagnétique).

11. Câble ruban selon l'une des revendications 1 à 10, dans lequel l'élément de contact (23;39a;39b;41) est constitué d'un métal conducteur de l'électricité.

12. Câble ruban selon la revendication 11, dans lequel l'élément de contact (23;39a;39b;41) est fixé sur le câble ruban (21) par pressage, par exemple sous la forme d'une liaison à sertissage.

13. Câble ruban selon l'une des revendications 1 à 12, dans lequel une liaison brasée est constituée entre l'élément de contact (23;39a;39b;41) et le blindage de câble (17,19) associé.

14. Câble ruban selon l'une des revendications 1 à 13, dans lequel l'élément de contact (23;39a;39b;41) est doté d'un trou (33) qui sert au contrôle visuel du point de brasage et/ou peut coopérer, à titre d'ouverture d'encliquetage, avec un élément d'encliquetage complémentaire d'un boîtier de connecteur (43), une mise en contact électrique de l'élément de contact (23;39a;39b;41) étant possible par l'intermédiaire de l'élément d'encliquetage, lorsqu'il est réalisé de façon conductrice de l'électricité.

15. Câble ruban selon l'une des revendications 1 à 12 ou 14, dans lequel l'élément de contact (23;39a;39b;41;89) est constitué d'une matière synthétique conductrice de l'électricité et est collé au blindage de câble (17,19) afférent, au moyen d'un adhésif conducteur de l'électricité.

16. Câble ruban selon l'une des revendications 1 à 15, dans lequel le blindage de câble (17,19) constitue la face extérieure du câble ruban (21).

17. Câble ruban selon l'une des revendications 1 à 16, dans lequel, au-dessus du blindage de câble (17,19), se trouve une enveloppe en substance isolante qui présentent, au point de fixation du ou de chaque élément de contact (23;39a;39b;41;89), une ouverture d'enveloppe dégageant le blindage de câble (17,19).

18. Câble ruban selon l'une des revendications 1 à 17, dans lequel le blindage de câble (17,19) est constitué par une feuille de blindage, couvrant la face extérieure afférente du câble ruban (21) et réalisée en métal ou en matière synthétique conducteur (conductrice) de l'électricité.

19. Câble ruban selon l'une des revendications 1 à 18, dans lequel le au moins un élément de contact (23;39a;39b;41;89) est disposé dans la zone d'une extrémité de câble (25) susceptible d'être enfichée dans un boîtier de connecteur à enfichage (43).

20. Câble ruban selon l'une des revendications 1 à 19, dans lequel les conducteurs de câble (13s) sont dénudés dans la zone de l'extrémité de câble (25), sur une face plate du câble ruban (21), et une couche de renforcement (27) est disposée sur l'autre face plate du câble ruban (21).

21. Câble ruban selon l'une des revendications 1 à 20, dans lequel, dans la zone du point de fixation du au moins un élément de contact (23;39a;39b;41;89), sur l'une des deux faces extérieures du câble ruban (21), est disposée au moins une nervure de verrouillage (29) s'étendant transversalement par rapport à l'étendue longitudinale du câble ruban, pour un engagement de verrouillage avec un élément de verrouillage (59) complémentaire d'un boîtier de connecteur (43) logeant le câble ruban (21).

22. Dispositif de liaison par enfichage pour câble ruban, pour la liaison par enfichage d'un câble ruban électrique (21) selon l'une des revendication 1 à 21, avec un boîtier (43) du dispositif de liaison par enfichage, qui présente une ouverture d'enfichage de câble (45), destinée à recevoir par enfichage le câble ruban (21), et avec au moins un ressort de contact (47) qui est doté d'une zone de contact (51) pour assurer la mise en contact électrique du au moins un élément de contact (23;39a;39b;41) maintenu sur le câble ruban (21), une liaison électrique étant susceptible d'être établie, par le ressort de contact (47), entre le blindage de câble (17,19) relié à l'élément de contact (23;39a;39b;41) et un conducteur de potentiel de blindage, en particulier un conducteur de potentiel de masse, d'un connecteur à enfichage conjugué, d'un boîtier CEM ou d'une plaquette ou carte à circuit imprimé.

23. Dispositif de liaison par enfichage pour câble ruban selon la revendication 22, pour un câble ruban (21) doté d'une bande de contact (39a;39b) selon la revendication 5 ou 6, avec des griffes de contact (23) selon la revendication 4 ou avec des plaquettes de contact (41) selon la revendication 8,
dans lequel, au voisinage de chacune de deux extrémités transversales de l'ouverture d'enfichage de câble (45), est respectivement disposé un ressort de contact (47), de manière que, lorsque le câble ruban (21) est enfiché dans l'ouverture d'enfichage de câble (45), il agisse, en produisant une mise en contact électrique, sur une surface principale ou sur une face longitudinale extérieure de la bande de contact (39a;39b) ou de la griffe de contact (23) associée ou de la plaquette de contact (41) associée.

24. Dispositif de liaison par enfichage pour câble ruban selon la revendication 22 ou 23, pour un câble ruban (21) avec des griffes de contact (23) selon la revendication 4, et avec une nervure de verrouillage (29) selon la revendication 21, la nervure de verrouillage (29) s'étendant sur une partie seulement de la largeur du câble ruban et où, sur le boîtier de connecteur à enfichage (43), est disposé un bras de verrouillage (61), coopérant, de manière produisant une déformation élastique, avec la nervure de verrouillage (29), le bras de verrouillage ayant un épaulement de verrouillage (59) saisissant par le dessus, à l'état de verrouillage, la nervure de verrouillage (29),
les griffes de contact (23) sont situées à la hauteur de la nervure de verrouillage (29), dans la direction de la longueur du câble,
et les zones de contact (51) des ressorts de contact (47) sont situées à peu près à hauteur de l'épaulement de verrouillage (59), dans la direction de la longueur de l'ouverture d'enfichage pour câble (25).

25. Dispositif de liaison par enfichage pour câble ruban selon l'une des revendications 22 à 24, dans lequel le boîtier (43) est réalisé sous la forme de boîtier de connecteur à enfichage et présente des chambres de logement de contact de conducteur pour loger des contacts de conducteur pénétrant dans l'ouverture d'enfichage pour câble (45), en vue d'établir le contact électrique des différents conducteurs de câble (13s) dénudés.

26. Dispositif de liaison par enfichage pour câble ruban selon l'une des revendications 22 à 24, dans lequel le boîtier (43) est un boîtier additionnel réalisé pour recevoir un boîtier de raccordement à enfichage équipé de chambres de logement de contacts de conducteurs, boîtier additionnel sur lequel sont disposés l'épaulement de verrouillage (59) et le au moins un ressort de contact (47).

27. Boîtier CEM pour un câble ruban susceptible d'y être logé, selon l'une des revendications 1 à 21, le boîtier CEM étant susceptible d'être constitué de deux parties de boîtier (79) réalisées en un matériau conducteur de l'électricité, dont au moins l'un est doté d'au moins une surface de contact (87), qui se trouve en contact électrique lorsque le câble ruban (21) est situé entre les deux parties de boîtier CEM (79) assemblées, de préférence en contact de pressage, avec au moins un élément de contact (23;39a;39b;41) du câble ruban (21).

28. Boîtier CEM pour un câble ruban susceptible d'y être logé, selon la revendication 10, le boîtier CEM étant susceptible être constitué de deux parties de boîtier (95) en matériau conducteur de l'électricité, entre lesquelles, à l'état assemblé, est constituée une ouverture de logement de disque (93) correspondant au contour extérieur du disque (89), de manière qu'une liaison électrique puisse être établie entre le blindage de câble (17,19) et la paroi, par l'intermédiaire du disque (89).
